# FASCICULE DE BREVET EUROPEEN

(11) **EP 0 158 577 B1**
(45) Date de publication et mention de la délivrance du brevet: **19.08.1987**
(21) Numéro de dépôt: 85440015.7
(22) Date de dépôt: 27.02.1985
(51) Int. Cl.: E05G 5/00

(54) **Sas de contrôle d'accès pour chambres fortes**
Kontrolleingangsschleuse für Panzerräume
Entrance-checking lock for strongrooms

(30) Priorité: 27.02.1984 FR 8403335
(43) Date de publication de la demande: 16.10.1985
(73) Titulaire: RITZENTHALER S.A., Société Anonyme, 67600 Baldenheim (FR); Diemert, Jean-Marc, F-67600 Selestat (FR)
(72) Inventeur: Diemert, Jean-Marc, Baldenheim F-67600 Selestat (FR)
(74) Mandataire: Nuss, Pierre

## Description

La présente invention concerne le domaine du contrôle d'accès en particulier à des chambres fortes de banques et a pour objet un sas de contrôle destiné à cet effet et permettant de contrôler et de sélectionner individuellement les personnes désirant pénétrer dans une chambre forte.

Actuellement, un nouveau type d'agression à main armé, appelé « attaque de jour en chambre forte apparaît de plus en plus fréquemment. Ces agressions ont généralement des résultats catastrophiques pour les banquiers, du fait que les montants des vols excèdent souvent le montant d'un million de francs. A cet effet, les techniques d'agression consistent à pénétrer dans une agence, à maîtriser le personnel et les clients, puis à ouvrir les compartiments de la chambre forte, qui est ouverte de jour et dont le système d'alarme est débranché. En règle générale, un agresseur averti nécessite à peine dix secondes pour ouvrir un compartiment, de sorte que les pertes occasionnées par de tels vols sont souvent très importantes, et la protection efficace contre ces vols présente un problème majeur.

On connaît par BE-A-748 780 un dispositif spécial pour capture d'agresseur faisant état d'un sas circulaire à deux parois placé dans une enceinte circulaire, présentant un certain nombre d'ouvertures ou passages, l'ensemble ou à défaut les parties principales et la paroi mobile étant en matériau anti-balles. Ce dispositif ne permet donc la capture d'un agresseur voulant quitter l'intérieur du bâtiment où il vient de commettre un hold-up, par exemple, qu'aux seules conditions qu'il quitte à nouveau le bâtiment par ce sas et que l'une des personnes restées à l'intérieur du bâtiment ait la présence d'esprit d'actionner la commande de blocage du moteur d'entraînement du tambour du sas à l'instant même où le sas est en position complètement fermée. De plus, il ne permet en aucun cas d'empêcher l'agresseur de pénétrer à l'intérieur de la banque et de commettre le hold-up.

Par ailleurs, US-A-3 844 232 décrit une cabine pour caissier pourvue d'un dispositif de contrôle du poids et de la taille d'une personne, le courant électrique restant coupé et la caisse restant fermée lorsque les grandeurs mesurées (poids et taille) ne correspondent pas à celles mémorisées d'une personne autorisée à se servir de la caisse. Un tel dispositif ne permet en rien de contrôler l'accès à une chambre forte.

Enfin, DE-A-2 803 765 décrit une porte tournante munie d'un dispositif de contrôle d'identité, la porte restant verrouillée lorsqu'une personne non autorisée manipule un premier poste transmetteur de signaux et la porte se verrouillant lorsqu'une personne non autorisée tente de s'introduire simultanément avec une personne autorisée grâce à un second poste transmetteur de signaux. Ce dispositif ne permet que de contrôler le passage à travers une porte, de personnes munies ou non d'une carte magnétique. Il ne présente donc pas une fiabilité et une sécurité suffisantes et n'est absolument pas conçu pour contrôler l'accès à une chambre forte.

La présente invention a pour but de pallier ces inconvénients des dispositifs connus.

Elle a, en effet pour objet un sas de contrôle d'accès pour chambres fortes, constitué par un tambour rotatif blindé muni d'une ouverture de passage, et monté dans une ossature blindée solidaire de l'ouverture d'entrée de la chambre forte à l'intérieur de cette dernière, par un mécanisme d'entraînement du tambour et par un dispositif de déverrouillage manuel du tambour, sas caractérisé en ce qu'il comprend en outre des dispositifs de contrôle d'identité et de contrôle de charge et de mesure du poids du tambour reliés à un circuit électronique de gestion de l'ensemble, disposé dans un coffre-fort fixé sur l'ossature et commandant le mécanisme d'entraînement egate- ment disposé dans le coffre-fort, le dispositif de déverrouillage présentant trois positions d'arrêt à savoir une position de repos correspondant à une pénétration dans le sas par l'extérieur de la chambre forte, par l'ouverture de passage, une position intermédiaire de contrôle d'identité et de vérification du poids dans laquelle l'ouverture de passage est obturée par l'ossature blindée et une position d'accès à la chambre forte par l'ouverture de passage.

L'invention sera mieux comprise grâce à la description ci-après, qui se rapporte à un mode de réalisation préféré, donné à titre d'exemple non limitatif et expliqué avec référence aux dessins schématiques annexés, dans lesquels :
la figure 1 est une vue en perspective d'un sas conforme à l'invention à partir de l'intérieur d'une chambre forte ;
la figure 2 est une vue en élévation et en coupe du sas suivant la figure 1 ;
la figure 3 est une vue en plan et en coupe du sas ;
la figure 4 représente, en vue en plan et en coupe, le sas en positions de repos (A), de contrôle d'identité (B), et d'accès à la chambre forte (C) ;
la figure 5a à j explique schématiquement le fonctionnement du sas pour l'accès à la chambre forte, et
la figure 6a à j explique schématiquement le fonctionnement du sas pour la sortie de la chambre forte.

Conformément à l'invention, et comme le montrent plus particulièrement, à titre d'exemple, les figures 1 à 3 des dessins annexés, le sas de contrôle d'accès pour chambres fortes est pourvu de dispositifs de contrôle d'identité 5 et de contrôle de charge et de mesure du poids 6 du tambour 1, qui est entraîné en rotation au moyen d'un mécanisme d'entraînement 8 commandé par un circuit électronique de gestion 9 de l'ensemble relié aux dispositifs de contrôle 5 et 6. Le mécanisme 8 et le circuit électronique de gestion 9 sont placés dans un coffre-fort 7 fixé sur l'ossature 3. Un dispositif 10 de déverrouillage manuel du tambour 1 est prévu à l'extérieur dudit tambour 1 et de la chambre forte 4, de préférence près de l'ouverture d'entrée de cette dernière sur l'ossature 3, ce dispositif étant actionné au moyen de deux clés de sécurité 11 ou de dispositifs de verrouillage à combinaison, qui servent simultanément à l'ouverture du coffre-fort 7.

Comme le montrent en particulier les figures 3 et 4, l'ensemble du sas est disposé derrière la porte forte 12 de la chambre forte 4 en position de fermeture de ladite porte 12.

Le dispositif de contrôle d'identité 5 est avantageusement constitué par un lecteur de carte magnétique avantageusement complété par un clavier à code, ces deux dispositifs comparant un code de carte et un code établi au moyen du clavier avec des codes en mémoire dans le circuit électronique de gestion 9.

Le dispositif de contrôle de charge et de mesure de poids 6 du tambour 1 est réalisé sous forme d'un capteur de poids relié au circuit électronique de gestion 9 et disposé sous le revêtement 13 du sol du tambour 1, ce dispositif déclenchant en outre, une première rotation du tambour 1 vers sa position intermédiaire de contrôle d'identité dans laquelle l'ouverture de passage 2 est obturée par l'ossature blindée 3. Le tambour 1 est pourvu sur sa paroi verticale interne, ainsi qu'au plafond, d'un revêtement sensitif 14, dont les capteurs sont reliés au circuit électronique de gestion 9, une notice d'information 15 pour les utilisateurs étant, en outre, fixée sur cette paroi interne, de préférence à proximité du dispositif de contrôle d'identité 5. Ainsi, chaque utilisateur du sas pourra prendre connaissance des opérations à effectuer ainsi que des consignes à respecter pour traverser le sas, et des conditions nécessaires et suffisantes pour le bloquer.

Le circuit électronique de gestion 9 est relié à un délateur (non représenté) bloquant la commande du tambour 1, et qui est actionné à chaque anomalie signalée par les dispositifs de contrôle d'identité 5 ou de contrôle de charge et de mesure du poids 6, ou encore par les capteurs du revêtement sensitif 14, ce délateur pouvant être actionné, en outre, manuellement au moyen d'un bouton ou levier d'une boîte de commande 16 montée sur l'ossature blindée 3 dans la chambre forte 4.

La boîte de commande 16 comporte, en outre, une commande d'appel du tambour 1 en position de communication de son ouverture 2 avec l'intérieur de la chambre forte 4 (figure 4 C) et un sélecteur de poids permettant de tarer le dispositif de contrôle de charge et de mesure du poids 6 sur trois positions, à savoir petit, moyen et gros en fonction de la stature du client utilisateur du sas, le tambour 1 étant rappelé, à vide, automatiquement à sa position de repos.

L'ossature 3 est également pourvue, près de la boîte de commande 16, d'un judas blindé 16' permettant de voir à l'intérieur du tambour 1 quand ce dernier est en position intermédiaire de contrôle d'identité et de vérification du poids (figure 4 B) de sorte qu'un blocage du tambour 1 peut être provoqué au moyen de la boîte 16, en cas d'anomalie.

Le tambour 1 est monté à sa partie inférieure sur un axe de rotation 17 guidé dans un palier solidaire du sol de la chambre forte 4, et est muni à sa partie supérieure d'une couronne dentée 18, sur laquelle vient engrèner un pignon 19 d'un motoréducteur formant le mécanisme d'entraînement 8, et, de part et d'autre de son ouverture 2, le tambour 1 est muni de joints de sécurité 20, des joints analogues 21 étant également prévus au niveau de l'ouverture de l'ossature blindée 3 dans la chambre forte 4.

Au plafond, le tambour 1 est muni d'une lampe 22 destiné à assurer l'éclairage intérieur pendant son parcours de transport et pendant la vérification d'identité.

Selon une autre caractéristique de l'invention, sur au moins une paroi du coffre-fort 7, ainsi qu'en d'autres endroits discrets de l'ossature 3 ou des parois de la chambre forte 4 sont prévus des micros 23, reliés, par l'intermédiaire du circuit électronique de gestion 9 au délateur, le circuit 9 déclenchant ce dernier dès détection d'un bruit ou d'un niveau de bruit suspect.

Le circuit électronique de gestion 9 est équipé d'un circuit de sécurité pour le passage du responsable chambre forte, ce circuit étant initialisé pour des durées déterminées, périodiquement, à des moments précis, et prenant en mémoire le code d'une carte magnétique spécifique affectée audit responsable ainsi que le poids précis de ce dernier, et n'autorisant un passage du sas qu'après passage préalable du responsable.

Ce circuit 9 comporte, en outre, une horloge programmable pour un fonctionnement du sas suivant des tranches horaires et des jours déterminés, ainsi que pour contrôler la durée de présence du responsable chambre forte et d'un client dans la chambre forte, et déclenchant le délateur après dépassement d'une durée de séjour prédéterminée.

Le sas conforme à l'invention fonctionne de la manière suivante :
Chaque client locataire d'un compartiment de la chambre forte 4 est muni d'une carte magnétique portant un code mis en mémoire dans le circuit électronique de gestion 9, et la banque possède une carte magnétique pour le responsable de la chambre forte, dont le code est également mis en mémoire. Le nombre de cartes clients est strictement égal au nombre de compartiments et leur code est tenu secret. Après initialisation du circuit de sécurité du circuit de gestion 9 avec les données concernant le responsable de la chambre forte désigné par passage de ce dernier au moyen de la carte correspondante dans le sas, ledit sas peut être mis à la disposition des clients. Cette initialisation peut avantageusement être effectuée dans une tranche horaire et à une périodicité prédéterminée, à savoir, parexem- ple, tous les jours pendant le quart d'heure précédant l'ouverture de la banque.

Lorsqu'un client 24 demande à accéder à son compartiment, il est pris en charge par le responsable de la chambre forte 25, qui lui demande sa carte magnétique pour vérification, et qui l'amène devant le sas en position repos (figure 4A). Le responsable 25 pénètre alors dans le tambour 1 (figure 5a), qui est mis en rotation vers sa position intermédiaire de contrôle d'identité (figures 4B et 5b), dans laquelle le responsable 25 introduit sa carte magnétique dans le dispositif de contrôle 5, et le circuit 9 vérifie dans son circuit de sécurité la correspondance des données du responsable 25, à savoir son poids mesuré par le dispositif 6 et le numéro de code de la carte. En cas de vérification positive, le tambour 1 tourne dans sa position d'accès à la chambre forte 4 (figures 4C et 5c), et le responsable 25 pénètre dans ladite chambre 4. A ce moment, le tambour 1 retourne automatiquement en position intermédiaire, puis de repos, à condition qu'il soit vide (figure 5d) mais un blocage du tambour 1 en position peut être réalisé par déclenchement du délateur par le responsable 25 au moyen de la boîte de commande 16. Dès que le tambour 1 est accessible au client 24 (figure 5e), ce dernier y pénètre (figure 5f) et son poids, détecté par le dispositif 6 provoque la rotation du tambour 1, en vue du contrôle d'identité au moyen du dispositif 5 (figure 5g). Dans cette position le circuit électronique 9 vérifie simultanément si le poids relevé par le dispositif 6 correspond avec celui de la fourchette affichée par le responsable 25 sur la boîte de commande 16, le responsable 25 vérifiant, en outre, au moyen du judas 16', l'identité du client 24 qu'il vient de quitter.

Après satisfaction à toutes les vérifications, le tambour 1 tourne dans sa position d'accès à la chambre 4 et le client 24 peut y pénétrer (figure 5h). Le tambour 1 revient alors automatiquement en position de repos (figures 5i et 5j), à condition qu'il soit vide.

Après ouverture du compartiment du client 24, le responsable 25 quitte la chambre forte 4 par le sas en appelant le tambour 1 (figures 6a à c) au moyen de la boîte de commande 16. Le circuit électronique 9 vérifie à cet effet que le tambour 1 est vide, c'est-à-dire qu'aucun capteur n'est actionné. A l'entrée du responsable 25, il se déroule le processus inverse de celui décrit ci- dessus (figures 6c à e).

Si un dépassement de la durée de présence du client 24 dans la chambre forte est décelé par l'horloge du circuit 9, ce dernier déclenche le délateur et bloque le tambour 1 en position de repos. Il en est de même en cas de détection de bruits suspects au moyen des micros 23.

Lorsque le client 24 désire sortir de la chambre 4, il procède de la même manière que le responsable 25 (figures 6f à j).

La conception de l'ensemble du sas et sa forme permettent l'obtention d'un blindage homogène et continu quelle que soit Is position du tambour 1.

Les interventions de maintenance, de service après vente ou de remise en route après un blocage commandé par le délateur sont effectuées après pénétration dans la chambre forte 4 au moyen des clés 11 actionnant le dispositif de déverrouillage 10 et servant ensuite à ouvrir le coffre-fort 7.

Bien entendu l'invention n'est pas limitée au mode de réalisation décrit et représenté aux dessins annexés.

## Revendications

1. Sas de contrôle d'accès pour chambres fortes, constitué par un tambour rotatif blindé (1) muni d'une ouverture de passage (2) et monté dans une ossature blindée (3) solidaire de l'ouverture d'entrée de la chambre forte (4) à l'intérieur de cette dernière, par un mécanisme (8) d'entraînement du tambour (1) et par un dispositif (10) de déverrouillage manuel du tambour (1), sas caractérisé en ce qu'il comprend, en outre, des dispositifs de contrôle d'identité (5) et de contrôle de charge et de mesure du poids (6) du tambour (1) reliés à un circuit électronique de gestion (9) de l'ensemble, disposé dans un coffre-fort (7) fixé sur l'ossature (3) et commandant le mécanisne d'entraînement (8) également disposé dans le coffre-fort (7), le dispositif (10) de déverrouillage présentant trois positions d'arrêt, à savoir une position de repos correspondant à une pénétration dans le sas par l'extérieur de la chambre forte par l'ouverture de passage (2), une position intermédiaire de contrôle d'identité et de vérification du poids dans laquelle l'ouverture de passage (2) est obturée par l'ossature blindée (3) et une position d'accès à la chambre forte par t'ouverture de passage (2).

2. Sas, suivant la revendication 1, caractérisé en ce que le dispositif (10) de déverrouillage manuel du tambour (1) est prévu à l'extérieur dudit tambour (1) et de la chambre forte (4), de préférence près de l'ouverture d'entrée de cette dernière sur l'ossature (3), ce dispositif étant actionné au moyen de deux clés de sécurité (11) ou de dispositifs de verrouillage à combinaison, qui servent simultanément à l'ouverture du coffre-fort (7).

3. Sas, suivant la revendication 1, caractérisé en ce que le dispositif de contrôle d'identité (5) est avantageusement constitué par un lecteur de carte magnétique avantageusement complété par un clavier à code, ces deux dispositifs comparant un code de carte et un code établi au moyen du clavier avec des codes en mémoire dans le circuit électronique de gestion (9).

4. Sas, suivant la revendication 1, caractérisé en ce que le dispositif de contrôle de charge et de mesure de poids (6) du tambour (1) est réalisé sous forme d'un capteur de poids relié au circuit électronique de gestion (9) et disposé sous le revêtement (13) du sol du tambour (1), ce dispositif déclenchant, en outre, une première rotation du tambour (1) vers sa position intermédiaire.

5. Sas, suivant la revendication 1, caractérisé en ce que le tambour (1) est pourvu sur sa paroi verticale interne, ainsi qu'au plafond d'un revêtement sensitif (14), dont les capteurs sont reliés au circuit électronique de gestion (9) une notice d'information (15) pour les utilisateurs étant, en outre, fixée sur cette paroi interne, de préférence à proximité du dispositif de contrôle d'identité (5).

6. Sas, suivant la revendication 1, caractérisé en ce que le circuit électronique de gestion (9) est relié à un délateur bloquant la commande du tambour (1), et qui est actionné à chaque anomalie signalée par les dispositifs de contrôle d'identité (5) ou de contrôle de charge et de mesure du poids (6) ou encore par les capteurs du revêtement sensitif (14), ce délateur pouvant être actionné, en outre, manuellement au moyen d'un bouton ou levier d'une boîte de commande (16) montée sur l'ossature blindée (3) dans la chambre forte (4).

7. Sas, suivant la revendication 6, caractérisé en ce que la boîte de commande (16) comporte, en outre, une commande d'appel du tambour (1) en position de communication de son ouverture (2) avec l'intérieur de la chambre forte (4) et un sélecteur de poids permettant de tarer le dispositif de contrôle de charge et de mesure du poids (6) sur trois positions à savoir petit, moyen et gros en fonction de la stature du client utilisateur du sas, le tambour (1) étant rappelé, à vide, automatiquement à sa position de repos.

8. Sas, suivant l'une quelconque des revendications 1, 6 et 7 caractérisé en ce que l'ossature (3) est également pourvue, près de la boîte de commande (16), d'un judas blindé (16') permettant de voir à l'intérieur du tambour (1) quand ce dernier est en position intermédiaire de contrôle d'identité et de vérification du poids, de sorte qu'un blocage du tambour (1) peut être provoqué au moyen de la boîte (16), en cas d'anomalie.

9. Sas, suivant la revendication 1, caractérisé en ce que le tambour (1) est monté à sa partie inférieure sur un axe de rotation (17) guidé dans un palier solidaire du sol de la chambre forte (4) et est muni à sa partie supérieure d'une couronne dentée (18), sur laquelle vient engrèner un pignon (19) d'un motoréducteur formant le mécanisme d'entraînement (8), et, de part et d'autre de son ouverture (2), le tambour (1) est muni de joints de sécurité (20), des joints analogues (21) étant également prévus au niveau de l'ouverture de l'ossature blindée (3) dans la chambre forte (4).

10. Sas, suivant la revendication 1, caractérisé en ce que, sur au moins une paroi du coffre-fort (7), ainsi qu'en d'autres endroits discrets de l'ossature (3) ou des parois de la chambre forte (4) sont prévus des micros (23), reliés, par l'intermédiaire du circuit électronique de gestion (9) au délateur, le circuit (9) déclenchant ce dernier dès détection d'un bruit ou d'un niveau de bruit suspect.

11. Sas, suivant l'une quelconque des revendications 1, 3 à 6 et 10, caractérisé en ce que le circuit électronique de gestion (9) est équipé d'un circuit de sécurité pour le passage du responsable chambre forte, ce circuit étant initialisé pour des durées déterminées, périodiquement, à des moments précis, et prenant en mémoire le code d'une carte magnétique spécifique affectée audit responsable ainsi que le poids précis de ce dernier, et n'autorisant un passage du sas qu'après passage préalable du responsable.

12. Sas, suivant l'une quelconque des revendications 1, 3 à 6, 10 et 11, caractérisé en ce que le circuit (9) comporte, en outre, une horloge programmable pour un fonctionnement du sas suivant des tranches horaires et des jours déterminés. ainsi que pour contrôler la durée de présence du responsable chambre forte et d'un client dans la chambre forte, et déclenchant le délateur après dépassement d'une durée de séjour prédéterminée.

## Claims

1. Access-monitoring lock chamber for stron- grooms, consisting of an armour-plated rotary drum (1) equipped with an opening passage (2) and mounted in an armour-plated framework (3) rigidly connected to the entrance to the strongroom (4) inside the latter, of a mechanism (8) for driving the drum (1) and of a device (10) for the manual unlocking of the drum (1), which lock chamber is characterised in that it further comprises devices for checking identity (5) and for monitoring the load and measuring the weight (6) of the drum, which devices are connected to an electronic circuit (9) for managing the whole, disposed in a strong-box (7) fixed to the framework (3) and controlling the drive mechanism (8) likewise disposed in the strong-box (7), the unlocking device (10) having three stop positions, namely a position of rest corresponding to entry into the lock chamber from the outside of the strongroom, through the opening passage (2), an intermediate position for checking identity and verifying the weight in which the opening passage (2) is closed by the armour-plated framework (3) and a position of access to the strongroom through the opening passage (2).

2. Lock chamber, according to claim 1, characterised in that the manual unlocking device (10) for the drum (1) is provided outside said drum (1) and the strongroom (4), preferably close to the entrance to the latter on the framework (3), this device being actuated by means of two security keys (11) or combination locking devices, which simultaneously serve to open the strong-box (7).

3. Lock chamber, according to claim 1, characterised in that the device for checking identity (5) preferably consists of a magnetic card reader. preferably completed by a code keyboard, these two devices comparing a card code and a code compiled by means of the keyboard with codes stored in the electronic management circuit (9).

4. Lock chamber, according to claim 1, characterised in that the device for monitoring the load and for measuring the weight (6) of the drum (1) is constructed in the form of a weight-sensor connected to the electronic management circuit (9) and disposed below the covering (13) of the floor of the drum (1.), this device also setting in motion a first rotation of the drum (1) into its intermediate position.

5. Lock chamber, according to claim 1, characterised in that the drum (1) is provided, on its internal vertical wall, as well as on the ceiling, with a sensitive covering (14), the sensors of which are connected to the electronic management circuit (9), an information notice (15) for the users being, in addition, fixed to this internal wall, preferably close to the device for checking identity. (5).

6. Lock chamber, according to claim 1, characterised in that the electronic management circuit (9) is connected to a detector which locks the control of the drum (1), and which is actuated on each anomaly signalled by the devices for checking identity (5) or for monitoring the load and measuring the weight (6), or again by the sensors of the sensitive covering (14), this detector being able to be actuated, in addition, manually by means of a button or lever of a control box (16) mounted on the armour-plate framework (3) in the strongroom (4).

7. Lock chamber, according to claim 6, characterised in that the control box (16) comprises, in addition, a control for bringing the drum (1) into the position in which its opening (2) is in communication with the interior of the strongroom (4) and a weight selector enabling the device for monitoring the load and measuring the weight (6) to be adjusted to three positions, namely small, medium and large depending on the stature of the client using the lock chamber, the drum (1) being automatically restored, when empty, to its position of rest.

8. Lock chamber, according to any one of claims 1, 6 and 7, characterised in that the framework (3) is likewise provided, close to the control box (16), with an armoured spy-hole (16') making it possible to see inside the drum (1) when the latter is in the intermediate position for checking identity and verifying the weight, in such a manner that locking of the drum (1) can be caused by means of the box (16) in case of anomaly.

9. Lock chamber, according to claim 1, characterised in that the drum (1) is mounted at its lower portion on a pivot (17) guided in a bearing rigidly connected to the floor of the strongroom (4), and is equipped at its upper portion with a crown wheel (18), in which there meshes a pinion (19) of a geared motor forming the drive mechanism (8), and, on both sides of its opening (2), the drum (1) is equipped with security seals (20), similar seals (21) being likewise provided at the level of the opening of the armour-plated framework (3) into the strongroom (4).

10. Lock chamber, according to claim 1, characterised in that, provided on at least one wall of the strongbox (7), as well as at other discrete points of the framework (3) or the walls of the strongroom (4) are microphones (23), connected, by means of the electronic management circuit (9) to the detector, the circuit (9) triggering the latter as soon as a suspicious noise or level of noise is detected.

11. Lock chamber, according to any one of claims 1, 3 to 6 and 10, characterised in that the electronic management circuit (9) is equipped with a security circuit for the passage of the person responsible for the strongroom, this circuit being started for specific periods, periodically, at precise moments and storing the code of a specific magnetic card allocated to said responsible person as well as the precise weight of the latter and only authorising passage through the lock chamber after previous passage of the responsible person.

12. Lock chamber, according to any one of claims 1, 3 to 6, 10 and 11, characterised in that the circuit (9) comprises, in addition, a programmable clock for operation of the lock chamber at specific times and on specific days, as well as to check the duration of the presence of the person responsible for the strongroom and of a client in the strongroom, and triggering the detector after a predetermined duration of stay has been exceeded.

## Patentansprüche

1. Kontrolleingangsschleuse für Panzerräume, bestehend aus einer gepanzerten, drehbaren Trommel (1), die mit einer Durchgangsöffnung (2) versehen, und in ein gepanzertes Tragwerk (3) montiert ist, das mit der Zugangsöffnung des Panzerraums (4) innerhalb dieses letzteren verankert ist, aus einem Mechanismus (8) für den Antrieb der Trommel (1) und aus einer Vorrichtung (10) zur manuellen Entriegelung der Trommel (1), dadurch gekennzeichnet, daß sie außerdem Vorrichtungen zur Identitätskontrolle (5) und zur Lastkontrolle und Gewichtsmessung (6) der Trommel (1) besitzt, die an einen elektronischen Steuerkreis (9) der gesamten Anlage angeschlossen sind, der in einem auf dem Tragwerk (3) befestigten Panzerfach (7) angeordnet ist und den in dem Panzerfach (7) ebenfalls untergebrachten Antriebsmechanismus (8), wobei die Entriegelungsvorrichtung (10) drei Haltepositionen, nämlich. eine Ausgangsposition, entsprechend eines Hineingehens in die Schleuse von der Außenseite des Panzer-raums, durch die Durchgangsöffnung (2), eine Zwischenposition zur Identitätskontrolle und Überprüfung des Gewichts während der die Durchgangsöffnung (2) durch das gepanzerte Tragwerk (3) verschlossen ist und eine Zugangsposition zu dem Panzerraum durch die Durchgängsöffnung (2), aufweist.

2. Schleuse nach Anspruch 1, dadurch gekennzeichnet, daß die Vorrichtung (10) zur manuellen Entriegelung der Trommel (1) an der Außenseite der besagten Trommel (1) und des Panzerraums (4), vorzugsweise in der Nähe der Zugangsöffnung dieses letzteren an dem Tragwerk (3) vorgesehen ist, wobei diese Vorrichtung mit Hilfe von zwei Sicherheitsschlüsseln (11) oder Kombinationsverriegelungen betätigt wird, die gleichzeitig zur Öffnung des Panzerfachs (7) dienen.

3. Schleuse nach Anspruch 1, dadurch gekennzeichnet, daß die Vorrichtung zur Identitätskontrolle (5) vorteilhaft aus einem vorteilhaft durch eine Codetastatur vervollständigten Magnetkartenleser besteht, wobei diese beiden Vorrichtungen einen Magnetkartencode und einen mittels der Tastatur hergestellten Code mit in dem elektronischen Steuerkreis (9) gespeicherten Codes vergleichen.

4. Schleuse nach Anspruch 1, dadurch gekennzeichnet, daß die Vorrichtung zur Lastkontrolle und Gewichtsmessung (6) der Trommel (1) in Form eines an den elektronischen Steuerkreis (9) angeschlossenen Gewichts-Meßwertgebers ausgeführt und unter dem Belag (13) des Bodens der Trommel (1) angeordnet ist, wobei diese Vorrichtung außerdem eine erste Drehung der Trommel (1) in ihre Zwischenposition auslöst.

5. Schleuse nach Anspruch 1, dadurch gekennzeichnet, daß die Trommel (1) sowohl an ihrer vertikalen Innenwand als auch an der Decke mit einem empfindlichen Belag (14) versehen ist, dessen Fühler mit dem elektronischen Steuerkreis (9) verbunden sind, wobei ein Hinweisschild (15) für die Benutzer außerdem an dieser Innenwand. vorzugsweise in der Nähe der Vorrichtung zur Indentitätskontrolle (5) befestigt ist.

6. Schleuse nach Anspruch 1, dadurch gekennzeichnet, daß der elektronische Steuerkreis (9) an einen Signalgeber angeschlossen ist, der die Betätigung der Trommel (1) blockiert, und bei jeder Unregelmäßigkeit, die von den Vorrichtungen zur Identitätskontrolle (5) oder Lastkontrolle und Gewichtsmessung (6), oder auch von den Fühlern des empfindlichen Belags (14) gemeldet werden, in Gang gesetzt wird, wobei dieser Signalgeber außerdem manuell mittels eines Knopfes oder Hebels eines auf das gepanzerte Tragwerk (3) in dem Panzerraum (4) montierten Steuerkastens (16) betätigt werden kann.

7. Schleuse nach Anspruch 6, dadurch gekennzeichnet, daß der Bedienungskasten (16) außerdem eine Heranholsteuerung für die Trommel (1) in Verbindungsposition ihrer Öffnung (2) mit dem Inneren des Panzerraums (4) und einen Gewichtsselektor besitzt, welcher die Tarierung der Vorrichtung zur Lastkontrolle und Gewichtsmessung (6) in drei Stellungen, nämlich klein, mittel und groß entsprechend der Gestalt des Kunden als Benutzer der Schleuse ermöglicht, wobei die Trommel (1) im Leerzustand, automatisch in ihre Ausgangsposition zurückgeholt wird.

8. Schleuse nach einem der Ansprüche 1, 6 und 7, dadurch gekennzeichnet, daß das Tragwerk (3) auch, in der Nähe des Steuerkastens (16), mit einem gepanzerten Guckloch (16') versehen ist, das einen Einblick in die Trommel (1) gestattet, wenn diese letztere sich in der Zwischenposition für die Identitätskontrolle und Gewichtsüberprüfung befindet, so daß eine Blockierung der Trommel (1) mit Hilfe des Kastens (16) im Falle einer Unregelmäßigkeit durchgeführt werden kann.

9. Schleuse nach Anspruch 1, dadurch gekennzeichnet, daß die Trommel (1) an ihrem Unterteil auf eine Rotationsachse (17) montiert ist, die in einem mit dem Boden des Panzerraums (4) verkankerten Lager geführt wird, und an ihrem Oberteil mit einem Zahnkranz (18) versehen ist, in den ein Ritzel (19) eines den Antriebsmechanismus (8) bildenden Getriebemotors eingreift, und die Trommel (1) von beiden seiten ihrer Öffnung (2) mit Sicherheitsdichtungen (20) versehen ist, wobei analoge Dichtungen (21) auch in Höhe der Öffnung des gepanzerten Tragwerks (3) in dem Panzerraum (4) vorgesehen sind.

10. Schleuse nach Anspruch 1, dadurch gekennzeichnet, daß an mindestens einer Wand des Panzerfachs (7) sowie an anderen verborgenen Stellen des Tragswerks (3) oder der Wände des Panzerraums (4) Mikrophone (23) vorgesehen sind, die mit Hilfe des elektronischen Steuerkreises (9) mit dem Signalgeber verbunden sind, wobei der Steuerkreis (9) diesen letzteren auslöst, sobald ein Geräusch oder ein verdächtiger Geräuschpegel entdeckt wird.

11. Schleuse nach einem der Ansprüche 1, 3 bis 6 und 10, dadurch gekennzeichnet, daß der elektronische Steuerkreis (9) mit einem Sicherheitskreis für den Durchgang des für den Panzerraum Verantwortlichen ausgestattet ist, wobei dieser Kreis periodisch für festgelegte Zeiten zu präzisen Zeitpunkten initialisiert wird, und den Code einer dem besagten Verantwortlichen zugewiesenen, speziellen Magnetkarte sowie dessen genaues Gewicht speichert, und den Durchgang der Schleuse erst nach dem vorherigen Durchgang des Verantwortlichen freigibt.

12. Schleuse nach einem der Ansprüche 1, 3 bis 6, 10 und 11, dadurch gekennzeichnet, daß der Steuerkreis (9) außerdem eine Uhr enthält, die sowohl auf einen Betrieb der Schleuse auf Stundenabschnitte und bestimmte Tage programmierbar ist, als auch um die Aufenthaltsdauer des Verantwortlichen für den Panzerraum und eines Kunden in dem Panzerraum zu kontrollierem, und den Signalgeber nach Überschreiten einer vorbestimmten Aufenthaltsdauer auslöst.
